# EUROPÄISCHE PATENTSCHRIFT

(11) **EP 0 849 411 B1**
(45) Veröffentlichungstag und Bekanntmachung des Hinweises auf die Patenterteilung: **27.06.2001**
(21) Anmeldenummer: 97119592.0
(22) Anmeldetag: 08.11.1997
(51) Int. Cl.: E04B 1/86, E04B 9/00, E04B 9/04

(54) **Schallschluckende Bauplatte**
Sound-absorbing panels
Plaques absorbant les sons

(30) Priorität: 21.12.1996 DE 19653930
(43) Veröffentlichungstag der Anmeldung: 24.06.1998
(73) Patentinhaber: Wilhelmi Werke Aktiengesellschaft, 35633 Lahnau (DE)
(72) Erfinder: Bender, Klaus, Dr. Dipl.-Chem., 35444 Biebertal (DE); Wachter, Robert, Dipl.-Ing., 35585 Wetzlar (DE); Fiedler, Bernd, Dipl.-Ing., 35578 Wetzlar (DE)
(74) Vertreter: Missling, Arne, Dipl.-Ing.

(56) Entgegenhaltungen:
- EP-A- 0 023 618
- EP-A- 0 085 863
- EP-A- 0 399 514
- WO-A-94/24381
- DE-A- 3 025 136
- DE-B- 1 053 173

## Beschreibung

Die Erfindung betrifft eine schallschluckende Bauplatte zur Verkleidung von Innenraumwänden und -decken, insbesondere Deckenplatte aus einer im Abstand von einer Wand anzuordnenden Tragplatte, aus gelochtem Metallblech und einer zumindest die eine Seite der Tragplatte bedeckenden schallschluckenden Schicht, wobei die schallschluckende Schicht aus einer zumindest die Sichtseite der Bauplatte bildenden, mit der Tragplatte fest verbundenen mikroporösen Schicht besteht.

Eine derartige schallschluckende Bauplatte ist beispielsweise aus der EP-B-0 023 618 bekannt. Die schallschluckende Bauplatte besteht aus einer Tragplatte aus gelochtem Metallblech, wobei auf einer Seite der Tragplatte eine schallschluckende Schicht aufgebracht ist. Diese schallschluckende Schicht ist mikroporös ausgebildet, wobei auf der Außenseite dieser mikroporösen Schicht eine Lackschicht aufgebracht ist. Die schallschluckende Schicht besteht entweder aus einer mikroporösen Folie oder aber aus organischen oder anorganischen Fasern, die mit einem Bindemittel miteinander verbunden sind. Eine derartige Bauplatte hat den Vorteil, daß bei sehr guten schalldämpfenden Eigenschaften eine Hinterlegung dieser Bauplatte mit zusätzlichem Dämmaterial entbehrlich ist. Diese bekannte Bauplatte ist jedoch relativ aufwendig in der Herstellung, insbesondere in der Einstellung der geforderten Mikroporosität.

Aus der WO-A-94/24381 ist eine schallschluckende Bauplatte aus einem akustischen Material bekannt, welches einen schallschluckenden Kern aufweist, der allseitig in einem schallschluckenden Material eingebettet ist. Als akustisch wirkendes Material, dient ein mineralisches Material u.a. Glaskugeln mit einer Größe von 0,1 bis 10 mm, wobei diese mit einem Kunst- oder Naturharz gebunden werden.

Der Erfindung liegt die Aufgabe zugrunde, eine Bauplatte der eingangs genannten Art so auszubilden, daß diese bei guten Schallschluckeigenschaften auf eine Hinterlegung der Tragplatte mit Absorbtionsmaterialien verzichtet werden kann und daß diese kostengünstig in der Herstellung ist.

Diese Aufgabe wird erfindungsgemäß mit den Merkmalen des Anspruches 1 gelöst.

Eine erfindungsgemäß ausgebildete schallschluckende Bauplatte besteht somit aus einer gelochten Tragplatte, wobei der Lochdurchmesser im größeren Umfang variierbar ist, wobei sich jedoch herausgestellt hat, daß ein Lochdurchmesser von 1,5 mm vorteilhaft ist. Auf diese Tragplatte, die aus Metallblech besteht und relativ dünn gehalten werden kann, werden Körner aufgebracht, die im wesentlichen rund ausgebildet sind. Diese Körner sollen einen Durchmesser aufweisen, der das 0,1 bis 0,9-fache des Lochdurchmessers hat, wobei diese Körner allseitig von einer Klebeschicht umgeben sind. Für eine gleichmäßige Oberflächenschicht und die Einstellung der erforderlichen Mikroporosität hat es sich als vorteilhaft herausgestellt, wenn die Korngrößendurchmesser von einem Mittelwert nur um + 25 % abweichen. Die Körner, die im wesentlichen rund ausgebildet sind, kleben aufgrund der allseitigen Klebeschicht in etwa punktförmig miteinander, so daß eine poröse Schicht erhalten wird. Die Mikroporosität dieser Schicht, die vorteilhaft zwischen 10 und 1.000 Rayl liegen sollte, kann in einfacher Weise durch die Korngrößenabstufung und das Verhältnis von kleineren zu größeren Körnern eingestellt werden.

Als Kleber wird vorteilhaft Wasserglas eingesetzt, wobei jedoch auch jeder andere Kleber, wie auch organischer Kleber verwendet werden kann. Die Art des Klebers richtet sich danach, daß dieser zum einen in einfacher Weise auf der Körneroberfläche aufgebracht werden kann und zum anderen danach, welche Brandschutzbestimmungen gefordert sind.

So kann zum Aufbringen des Klebers dieser zusammen mit den Körnern gemischt werden, wobei dann anschließend die mit der Klebeschicht versehenen Körner auf die Platte aufgestreut, aufgeblasen oder aber aufgewalzt werden können. Wird als Kleber ein pulverförmiges Wasserglas eingesetzt, so können die mit dem pulverförmigen Wasserglas versetzten Körner im trockenen Zustand auf die Tragplatte aufgebracht werden, wobei dann anschließend durch Wasserzufuhr die Klebewirkung hervorgerufen wird.

Als besonders vorteilhaft hat sich herausgestellt, Glaskugeln, insbesondere poröse Glaskugeln einzusetzen, die eine im wesentlichen gleichmäßige Kugelgestalt aufweisen. Hierdurch wird erreicht, daß die Zwischenräume und damit die Porosität in einfacher Weise eingestellt werden kann. Es ist hier auch denkbar, Quarzsand für die Körner einzusetzen.

Vorteilhaft ist die schallschluckende Schicht mit einer porösen Lackschicht bedeckt, wodurch zum einen eine farbliche Gestaltung und zum anderen ein Schutz gegen Verschmutzung erhalten wird.

Ein Ausführungsbeispiel der Erfindung ist im folgenden anhand der Zeichnung näher beschrieben. In dieser zeigen
- Fig. 1: einen Schnitt durch eine erfindungsgemäß ausgebildete Tragplatte mit einer mikroporösen Schicht gemäß der Erfindung und
- Fig. 2: einen vergrößerten Ausschnitt der Fig. 1.

Die erfindungsgemäße Schallschluckplatte besteht aus einer Tragplatte 1, auf der Körner 2 aufgebracht sind, wobei die Körner eine im wesentlichen kugelförmige Gestalt aufweisen. Es werden hier Körner unterschiedlicher Größe eingesetzt, die derart ausgewählt sind, daß eine Porosität innerhalb der Schallschluckschicht erhalten bleibt, wobei die Größe der Porosität durch die Auswahl der Schüttung erhalten wird.

Die Durchmesser der Körner sind kleiner als die Öffnungen 3 in der Tragplatte 1. Die Klebeschicht, die auf den Körnern aufgebracht ist, ist klein gegenüber dem Durchmesser der Körner, wobei durch diese Klebschicht eine punktförmige Verklebung der Körner miteinander erhalten wird. Die Porosität der schallschluckenden Schicht kann zum einen durch die Wahl der Schüttung und die Größe der Körner erreicht werden und zum anderen durch die Dicke der aufgebrachten Schicht. Hierdurch ist es möglich, die Schallschluckplatten mit jedem gewünschten Strömungswiderstand einzustellen, wobei dieser vorteilhaft zwischen 10 und 1.000 Rayl liegen sollte.

## Patentansprüche

1. Schallschluckende Bauplatte zur Verkleidung von Innenraumwänden und -decken, insbesondere Deckenplatte, bestehend aus einer im Abstand von einer Wand anzuord-nenden Tragplatte und einer zumindest die eine Seite der Tragplatte bedeckenden schallschluckenden Schicht, wobei die schallschluckende Schicht aus einer zumindest die Sichtseite der Bauplatte bildenden, mit der Tragplatte fest verbundenen mikroporösen Schicht besteht, wobei die schallschluckende Schicht aus Körnern aufgebaut ist, die allseitig von einer Klebeschicht umgeben sind, daß die Körner im wesentlichen kugelförmig ausgebildet sind und im wesentlichen punktförmig miteinander und mit der Tragplatte verklebt sind, dadurch gekennzeichnet, daß die Tragplatte aus gelochtem Metallblech ist und daß der Durchmesser der Körner zwischen dem 0,1 bis 0,9-fachen des Lochdurchmessers in der Tragplatte liegt.

2. Bauplatte nach Anspruch 1, dadurch gekennzeichnet, daß die Körner einen Durchmesser von 0,5 bis 1 mm bei einem Lochdurchmesser in der Tragplatte von 1,5 mm aufweisen.

3. Bauplatte nach Anspruch 1 oder 2, dadurch gekennzeichnet, daß der Durchmesser der Körner in der Schicht um maximal ± 25 % voneinander abweichen.

4. Bauplatte nach einem der Ansprüche 1 bis 3, dadurch gekennzeichnet, daß die Klebeschicht aus Wasserglas besteht.

5. Bauplatte nach einem der Ansprüche 1 bis 4, dadurch gekennzeichnet, daß die Klebeschicht aus pulverförmigem Wasserglas besteht, das nach dem Aufbringen der Schallschluckschicht mit Wasser aktivierbar ist.

6. Bauplatte nach einem der Ansprüche 1 bis 5, dadurch gekennzeichnet, daß die Dicke der Klebeschicht klein gegenüber dem Durchmesser der Körner ist.

7. Bauplatte nach einem der Ansprüche 1 bis 6, dadurch gekennzeichnet, daß die gelochte Tragplatte vor dem Aufbringen der Körner mit einer Klebeschicht versehen ist.

8. Bauplatte nach einem der Ansprüche 1 bis 7, dadurch gekennzeichnet, daß die Körner aus Glaskugeln bestehen.

9. Bauplatte nach Anspruch 8, dadurch gekennzeichnet, daß die Glaskugeln porös sind.

10. Bauplatte nach einem der Ansprüche 1 bis 9, dadurch gekennzeichnet, daß die schallschluckende Schicht mit einer porösen Lackschicht bedeckt ist.

## Claims

1. A sound-absorbing panel for lining interior walls and ceilings, in particular a ceiling panel, comprising a supporting plate to be arranged at a distance from a wall and a sound-absorbing layer covering at least one side of the supporting plate, wherein the sound-absorbing layer comprises a microporous layer forming at least the visible side of the panel and fixedly connected to the supporting plate, wherein the sound-absorbing layer is formed by grains surrounded on all sides by an adhesive layer, and the grains are substantially spherical and are substantially point-glued to one another and to the supporting plate, characterised in that the supporting plate is a perforated metal sheet and in that the diameter of the grains is between 0.1 and 0.9 times the hole diameter in the supporting plate.

2. A panel according to claim 1, characterised in that the grains have a diameter of 0.5 mm to 1 mm for a hole diameter in the supporting plate of 1.5 mm.

3. A panel according to claim 1 or 2, characterised in that the diameters of the grains in the layer differ from one another by a maximum of ± 25%.

4. A panel according to any one of claims 1 to 3, characterised in that the adhesive layer comprises water glass.

5. A panel according to any one of claims 1 to 4, characterised in that the adhesive layer comprises powdered water glass activatable by water after the application of the sound-absorbing layer.

6. A panel according to any one of claims 1 to 5, characterised in that the thickness of the adhesive layer is small relative to the diameter of the grains.

7. A panel according to any one of claims 1 to 6, characterised in that the perforated supporting plate is provided with an adhesive layer before the application of the grains.

8. A panel according to any one of claims 1 to 7, characterised in that the grains comprise glass beads.

9. A panel according to claim 8, characterised in that the glass beads are porous.

10. A panel according to any one of claims 1 to 9, characterised in that the sound-absorbing layer is covered with a porous lacquer layer.

## Revendications

1. Panneau de construction absorbant le son pour le revêtement de murs et de plafonds intérieurs, en particulier panneau de plafond, composé d'une plaque de support placée à distance d'une paroi et d'une couche absorbant le son recouvrant au moins une face de la plaque de support, la couche absorbant le son étant composée d'une couche microporeuse reliée solidement à la plaque de support, formant au moins la face visible de la plaque de support, la couche absorbant le son étant composée de grains entourés de tous côtés d'une couche adhésive, les grains ayant une forme essentiellement sphérique et étant essentiellement collés ponctuellement les uns aux autres et à la plaque de support, caractérisé en ce que la plaque de support est en tôle métallique perforée et en ce que le diamètre des grains est compris entre 0,1 et 0,9 fois le diamètre des trous de la plaque de support.

2. Panneau de construction selon la revendication 1, caractérisé en ce que les grains présentent un diamètre de 0,5 à 1 mm pour un diamètre de trous dans la plaque de support de 1,5 mm.

3. Panneau de construction selon la revendication 1 ou 2, caractérisé en ce que les diamètres des grains dans la couche présentent des différences les uns par rapport aux autres d'au plus 25 %.

4. Panneau de construction selon l'une des revendications 1 à 3, caractérisé en ce que la couche adhésive est en verre soluble.

5. Panneau de construction selon l'une des revendications 1 à 4, caractérisé en ce que la couche adhésive est en verre soluble pulvérulent, qui, après mise en place de la couche absorbant le son, peut être activée avec de l'eau.

6. Panneau de construction selon l'une des revendications 1 à 5, caractérisé en ce que l'épaisseur de la couche adhésive est petite en comparaison du diamètre des grains.

7. Panneau de construction selon l'une des revendications 1 à 6, caractérisé en ce que la plaque de support perforée est pourvue d'une couche adhésive avant la mise en place des grains.

8. Panneau de construction selon l'une des revendications 1 à 7, caractérisé en ce que les grains sont constitués par des sphères de verre.

9. Panneau de construction selon la revendication 8, caractérisé en ce que les sphères de verre sont poreuses.

10. Panneau de construction selon l'une des revendications 1 à 9, caractérisé en ce que la couche absorbant le son est recouverte d'une couche de vernis poreux.
